# EUROPÄISCHE PATENTSCHRIFT

(11) **EP 1 570 167 B1**
(45) Veröffentlichungstag und Bekanntmachung des Hinweises auf die Patenterteilung: **25.02.2009**
(21) Anmeldenummer: 03767447.0
(22) Anmeldetag: 25.11.2003
(51) Int. Cl.: F02F 7/00, F01M 1/02, F01M 11/02, B22D 19/00

(54) **GEGOSSENES BAUTEIL FÜR EINE BRENNKRAFTMASCHINE**
CAST PART FOR AN INTERNAL COMBUSTION ENGINE
COMPOSANT COULE DESTINE A UN MOTEUR A COMBUSTION INTERNE

(30) Priorität: 26.11.2002 DE 10255284; 06.02.2003 DE 10304971
(43) Veröffentlichungstag der Anmeldung: 07.09.2005
(73) Patentinhaber: Fritz Winter Eisengiesserei GmbH & Co. KG, 35260 Stadtallendorf (DE)
(72) Erfinder: HENKEL, Horst, 35232 Dautphetal-Friedensdorf (DE)
(74) Vertreter: Wolf, Günter
(86) Internationale Anmeldenummer: PCT/DE2003/003901
(87) Internationale Veröffentlichungsnummer: WO 2004/048765

(56) Entgegenhaltungen:
- EP-A- 0 110 234
- EP-A- 1 116 536
- WO-A-03/076108
- DE-C- 19 652 049
- FR-A- 2 727 727
- US-B1- 6 295 963

## Beschreibung

Die Erfindung betrifft ein gegossenes Bauteil für eine Brennkraftmaschine, wobei es sich bei dem Bauteil um ein Zylinderkurbelgehäuse handelt, das mindestens einen Führungskanal aufweist, der in Form eines Rohres ausgebildet und beim Gießen des Bauteiles mit eingegossen ist und der ein fluides Medium zu einer Bedarfstelle weiterleitet, wobei es sich bei dem fluiden Medium um Öl handelt.

Brennkraftmaschinen sind in Form von Verbrennungsmotoren wesentlicher Bestandteil von Fahrzeugen (z.B. PKW und Nutzfahrzeuge, Schiffe etc.) und kommen auch als stationäre Motore zum Einsatz. Dabei enthalten Brennkraftmaschinen zahlreiche gegossene Bauteile, die mindestens einen Führungskanal (auch Versorgungsleitung genannt) aufweisen, der ein fluides Medium (z.B. Öl, Wasser, Gas oder andere flüssige bzw. gasförmige Medien) zu einer Bedarfstelle im Motor bzw. in angrenzenden Bereichen weiterleitet. Manche der Führungskanäle können auch selbst der Kühlung eines Bauteils dienen. Bedarfstellen sind die Orte, an denen das jeweilige Medium benötigt wird, z.B. zu schmierende Lager, zu kühlende Bereiche usw.

Ein Führungskanal bzw. mehrere Führungskanäle kommt/kommen insbesondere in einem Zylinderkurbelgehäuse bzw. dazu benachbarten Anbauteilen vor. Führungskanäle werden in bekannter Weise durch mechanische Bearbeitung auf Werkzeugmaschinen bzw. Transferstraßen eingebracht, d.h. gebohrt. Dazu werden in mehreren aufwendigen, hochpräzise auszuführenden Arbeitsschritten zentrale Hauptführungskanäle und Nebenführungskanäle, die Abzweigungen zu den einzelnen Bedarfstellen bilden, in das Bauteil gebohrt. Anschließend müssen zahlreiche, nicht benötigte Zugänge dauerhaft und sicher verschlossen werden. Sehr lange, geradlinige Führungskanäle, wie die des Hauptölkanales bei einem Zylinderkurbelgehäuse werden heute auch schon vereinzelt gegossen durch Umgießen eines Rohres oder durch Freisparen durch einen entsprechenden Gießkern.

Aus der DE 199 61 092 A1 ist bekannt, in einem gegossenen Zylinderblock bzw. Zylinderkopf eines Verbrennungsmotors während der Fertigung als Rohre vorgeformte Kühlkanäle mit kleinem Durchmesser einzugießen. Diese führen um Bauelemente wie Zündkerzen oder Kraftstoffeinspritzdüsen herum und bilden ein Kühlsystem für die Flüssigkeitskühlung des Verbrennungsmotors. Die DE 33 00 924 C2 lehrt, zur Wasserkühlung von Stegen zwischen eng und direkt zusammengegoßsenen Zylindern eines Zylinderblockes einer wassergekühlten Brennkraftmaschine in das die Stege bildende Gußmaterial Rohre einzugießen, die eine Verbindung zwischen den seitlichen Kühlwassermänteln des Zylinderblockes herstellen. Dadurch ergibt sich eine intensive Kühlung der hoch beanspruchten Stegbereiche.

Aus der DE 43 41 040 A1 ist bekannt, in einen gegossenen Motorblock für die Schmiermittelversorgung von Lagerstellen ein vorgefertigtes Rohrsystem zu integrieren. Dazu wird das Rohrsystem, das den Hauptölkanal und Teilkanäle umfaßt, als Einlegeteil in die Gießform integriert und beim Gießen des Motorblockes mit eingegossen.

Die DE 196 52 049 C1 offenbart ein aus zwei Hälften bestehendes, gegossenes Kurbelgehäuse, in das Rohre/Rohrsysteme zum Öltransport zu den Zylinderdeckel und Nockenwellenlagern eingegossen sind. Die Rohre werden über Verbindungsbohrungen aus den Kurbelwellenlagern mit Öl versorgt. Die Kurbelwellenlager werden von einer eingeklemmten Ölversorgungsleitung versorgt.

Der Erfindung liegt die Aufgabe zugrunde, bei einem Bauteil - und zwar einem Zylinderkurbelgehäuse - der oben genannten Art den Herstellungs- und Kostenaufwand zu verringern sowie ein Verfahren für die Herstellung eines erfindungsgemäßen Bauteiles vorzuschlagen.

Diese Aufgabe wird bei einem gegossenen Bauteil der oben genannten Art erfindungsgemäß durch die Merkmale des Anspruches 1 oder des Anspruches 13 gelöst.

Erfindungsgemäß handelt es sich bei dem gegossenen Bauteil um ein Zylinderktzrbelgehäuse. Ein Zylinderkurbelgehäuse weist zahlreiche Führungskanäle insbesondere für öl und Wasser auf, so daß durch das Eingießen eines Führungskanales oder mehrerer Führungskanäle, der bzw. die jeweils als Rohr ausgebildet ist/sind, eine erhebliche Einsparung an Herstellungsaufwand erreicht wird. Dabei handelt es sich bei einem als Rohr eingegossenen Führungskanal nicht um den Hauptölkanal, da dies zum Stand der Technik gehört. Ziel der Erfindung ist es vielmehr, einen anderen Führungskanal oder mehrere andere Führungskanäle für Öl bzw. andere Medien zu Bedarfstellen als Rohr(e) einzugießen. Als wesentliche Führungskanäle zu Bedarfstellen bei einem Zylinderkurbelgehäuse, die erfindungsgemäß in Form eingegossener Rohre vorteilhaft realisiert werden können, sind z.B. die Ölzuleitungen zu Kurbelwellen- bzw. Nockenwellenlagern, die Zuleitung für die Kolbenkühlung, die Druckölleitung zum Zylinderkopf oder Ölrückläufe zu nennen.

Ferner kann mindestens ein Führungskanal als Rohr in das Zylinderkurbelgehäuse eingegossen sein, der eine Kraftstoffleitung bildet.

Je nach gegossenem zylinderkurbelgehäuse kann es zweckmäßig sein, an dem Bauteil nur einen einzigen als Rohr eingegossenen Führungskanal vorzusehen. Vorteilhafterweise umfaßt das Bauteil mehrere eingegossene Führungskanäle, um fertigung- und Kostenaufwand einzusparen. Dabei können die Führungskanäle jeweils als einzelnes Verbindungsrohr für die Mediumführung eingebracht sein. D.h. es werden beim Gießen mehrere einzelne, entsprechend geformte Rohre als Verbindungsteile mit eingegossen. Dies bietet ein hohes Maß an Freiheit hinsichtlich des Verlaufes der Führungskanäle. Auch eine Kombination von Führungskanälen in Rohrverbundform und einzelnen Verbindungs - teilen an demselben Bauteil ist möglich und vorteilhaft.

Bei dem erfindungsgemäßen Zylinderkurbelgehäuse nach Anspruch 1 dienen mehrere in das Zylinderkurbelgehäuse als Rohre eingegossene Führungskanäle dazu, in dem Zylinderkurbelgehäuse gelegene Lager zur Schmierung mit Öl zu versorgen, bilden also jeweils eine Ölzuleitung. Zweckmäßigerweise verläuft ein Führungskanal dazu im Bereich einer Schottwand des Zylinderkurbelgehäuses.

Bei dem erfindungsgemäßen Zylinderkurbelgehäuse nach Anspruch 13 ist mindestens ein Führungskanal als Rohr eingegossen, der eine Ölzuleitung für die Ölversorgung des Zylinderkopfes bzw. der Zylinderköpfe bildes. Die Ölzuleitung wird direkt von dem Hauptölkanal mit Öl gespeist.

Das Eingießen eines vorgefertigten Rohres als Führungskanal hat gegenüber dem mechanischen Einbringen durch Bohren den Vorteil, daß der Führungskanal nicht geradlinig (wie beim Bohren) zu verlaufen braucht, sondern an den erforderlichen Konturenverlauf des Bauteiles mit den jeweils gewünschten Biegungen angepaßt werden kann. Im Unterschied dazu müssen beim geradlinigen Bohren eines Führungskanales gemäß dem Stand der Technik zwangsläufig Bearbeitungswege getätigt werden, die nicht der Versorgung der Bedarfstelle dienlich sind. Ferner weist eine Bohrung einen Zugang nach außen auf, der nachträglich wieder verschlossen werden muß, was zu Dichtigkeitsproblemen führen kann. Derartige Nachteile und Probleme treten bei einem in Form eines entsprechend vorgefertigten bzw. geformten Rohres eingegossenen Führungskanal nicht auf.

Ein weiterer Vorteil der Erfindung liegt darin, daß ein eingegossener Rohr-Führungskanal bzw, mehrere eingegossene Rohr-Führungskanäle ein Höchstmaß an Sauberkeit an der inneren Kanalwandung bietet/bieten und der Hohlraum im Unterschied zum Stand der Technik frei von Rückständen infolge eines mechanischen Einbringens des Kanals bzw. frei von Gießrückständen (z.B. Kernrückständen) infolge eines Eingießens des Kanales in das Bauteil als Hohlraum durch Einlegen eines Kernes ist.

Dieser Aspekt ist bei einem Führungskanal zur Lagerschmierung besonders wichtig, da im Kanal ggf. verbliebene Rückstände mit dem Öl beim Motorbetrieb in das Lager gelangen und zur Zerstörung des Lagers führen würden.

Darüber hinaus ist es im Unterschied zu einem gebohrten Führungskanal, bei dem nur kreisrunde Querschnitte realisierbar sind, möglich, den Kanal mit nahezu jeder gewünschten Querschnittsform einzubringen und dadurch den Verlauf und die Versorgung zu optimieren. Ferner kann durch geeignete Wahl der Querschnittsform auch die Stärke der Bauteilwandung, in der der Führungskanal eingegossen ist, reduziert werden, was zu einer Gewichtsreduktion des Bauteiles führt.

Selbstverständlich ist es möglich, an demselben Bauteil einen oder mehrere als Rohr eingegossene Führungskanäle und einen oder mehrere auf herkömmlichem Wege eingebrachte Führungskanäle vorzusehen.

Gemäß einer vorteilhaften weiterbildung der Erfindung weist das Zylinderkurbelgehäuse mindestens einen als Rohr eingegossenen Führungskanal auf, der eine Ölzuleitung für die Versorgung der Kolbenkühlung bzw. Schmierung der Zylinderwandung bildet. Für die Einsparung an Arbeitsaufwand ist es vorteilhaft, wenn mehrere Kolben bzw. Zylinder von einer gemeinsamen Ölzuleitung aus versorgt werden. Dafür kann die Ölzuleitung zweckmäßig derart ausgebildet und angeordnet sein, daß sie in Längserstreckung des Zylinderkurbelgehäuses verläuft und von ihr mehrere Spritzdüsen abzweigen, die Öl gerichtet jeweils in einen Zylinderraum unter einen Kolbenboden spritzen, wodurch zum einen der Kolbenboden gekühlt und zum anderen die betreffende Zylinderwandung geschmiert wird. Selbstverständlich können auch mehrere Ölzuleitungen zu einem Zylinder oder zu mehreren Zylindern mit ggf. anderen Verläufen eingegossen sein.

Gemäß einer vorteilhaften Ausführung der Erfindung weist das Zylinderkurbelgehäuse mindestens einen als Rohr eingegossenen Führungskanal auf, der eine Kraftstoffleitung für die Versorgung einer Kraftstoffpumpe bildet. Die Kraftstoffleitung verläuft vorteilhafterweise in Längserstreckung des Zylinderkurbelgehäuses im Bereich einer Gehäuseaußenwand. In einer vorteilhaften Weiterbildung sind mehrere Kraftstoffleitungen als Rohre eingegossen, z.B. mindestens eine Zufuhrleitung und mindestens eine Rücklaufleitung.

In einer vorteilhaften Weiterbildung der Erfindung ist vorgesehen, daß der mindestens eine als Rohr eingegossene Führungskanal derart angeordnet ist, daß er streckenweise ganz oder teilweise freiliegend verläuft, d.h. er kann außerhalb der Bauteilwandung auf dessen Außenseite bzw. Innenseite verlaufen. Örtlich kann der Führungskanal dagegen schellenartig mit Gußmaterial des Bauteils umgossen sein, um für den festen Verbund von Kanal und Bauteil zu sorgen. Der Führungskanal kann (bezogen auf seine Längserstreckung) vollständig freiliegend verlaufen oder aber teilweise mit in die Bauteilwandung eingegossen sein. Die Maßnahme des streckenweise freiliegenden Verlaufes bietet gegenüber dem Stand der Technik, in dem die gebohrten oder mit Kernen eingegossenen Führungskanäle nur in der Wandung des Bauteiles verlaufen können, den Vorteil, daß die Wandstärke des Bauteiles erheblich reduziert und dadurch an Material und Gewicht eingespart werden kann.

Gemäß einer vorteilhaften Weiterbildung der Erfindung weist der mindestens eine eingegossene Führungskanal in seinem Verlauf unterschiedliche Querschnittsformen auf. Dadurch wird eine gute Anpassung an die jeweilige Konstruktion des Bauteiles erreicht. Beispielsweise können enge Konturbereiche überwunden werden. Die jeweils zu verwirklichenden Querschnittsformen richten sich nach der jeweiligen Konstruktion des Bauteiles. Unterschiedliche Querschnittsformen an einem Rohr lassen sich vor dem Eingießen z.B. durch Hydroumformung des Rohres realisieren.

Gemäß einer vorteilhaften Ausführung der Erfindung ist das Bauteil aus einem metallischen Werkstoff oder Kunststoff gefertigt. Ebenso kann vorteilhafterweise der mindestens eine eingegossene Führungskanal aus einem metallischen werkstoff oder Kunststoff gefertigt sein. Als metallische werkstoffe kommen z.B. Stahl, sämtliche Gußeisenwerkstoffe, Leichtmetalle, Buntmetalle in Frage. Welcher Werkstoff im einzelnen vorzugsweise einzusetzen ist, hängt u.a. auch von dem jeweils zu gießenden Bauteil ab.

Selbstverständlich können eingegossene Rohre als Führungskanäle auch in einem Anbauteil eines Zylinderkurbelgehäuses - insbesondere in einem Zylinderkopf, einem Getriebegehäuse, einem Rädergehäuse, einer Ölwanne oder dergleichen - verwirklicht sein. Dabei können Führungskanäle im Zylinderkurbelgehäuse bzw. in dem/den Anbauteil(en) von einem gemeinsamen oder mehreren versorgungskreisläufen versorgt werden.

Die oben genannte Aufgabe wird ferner gelöst durch ein Herstellungsverfahren für ein gegossenes Zylinderkurbelgehäuse mit den Merkmalen des Anspruches 22.

Durch dieses Gießkonzept ist es möglich, ein zylinderkurbelgehäuse mit eingegossenen Rohr-Führungskanälen herzustellen, aber auch andere Bauteile wie Anbauteile für das zylinderkurbelgehäuse (z.B. Zylinderkopf, Getriebegehäuse, Rädergehäuse, Ölwanne etc.) sind vorteilhaft zu verwirklichen. Je nachdem, ob die Führungskanäle vollständig in die Bauteilwandung eingegossen oder ganz oder teilweise freiliegend sein sollen, wird das einzugießende Rohr in die Gießform (ggf. mittels Stützen) eingebaut bzw. in den Gießkern eingebracht (z.B. in einen Sandkern eingeschossen oder bei der Kernherstellung mit eingearbeitet) oder in ein verlorenes Modell eingearbeitet bzw. in dessen lose Formmedium-Hohlraumfüllung direkt eingebettet, oder das Rohr wird an einem Rohrende in dem Gießkern gelagert. Beim Einbringen eines Rohres in den Gießkern sind bestimmte Bereiche wieder freizulegen, um eine feste Gußverbindung mit dem Bauteil zu erzeugen. Nach dem Gießen mit dem jeweils einzusetzenden Gießverfahren wird das gegossene Rohteil aus der Form entnommen, Kerne bzw. loses Formmedium entfernt. Beim Einbringen des Hauptölkanales durch Bohren werden die eingegossenen Verbindungsrohre durchbohrt, wodurch die Verbindung der Führungskanäle zum Hauptölkanal hergestellt wird. Es erfolgen die üblichen Nachbearbeitungsmaßnahmen.

Erfindungsgemäß kann das Rohr auch in mehreren Gießkernen eingebracht sein, die als Einzelkerne zu einem Kernblock montiert sein können.

Ein erfindungsgemäßes, gegossenes Bauteil kann mit unterschiedlichen Gießverfahren gefertigt werden. Gemäß einer ersten vorteilhaften Verfahrensvariante wird das Bauteil in einem Gießverfahren mit verlorener Form gegossen, z.B. in einem reinen Kernform-verfahren, einem Kernform- i.V.m. Grünform-Verfahren, Kernform i.V.m. Kaltharzform-Verfahren usw. Nach einer zweiten vorteilhaften verfahrensvariante wird das Bauteil in einem Gießverfahren mit Dauerform gegossen, z.B. Kokillen-Guß, Druckguß, Spritzguß usw. In, einer dritten bevorzugten Variante wird das Bauteil im Lost Foam Verfahren gegossen. Vorteile des Lost Foam Gießverfahrens (eine Form des Vollformgießens) sind beispielsweise das Fehlen von Kernrückständen am gegossenen Bauteil, die hohe Oberflächenqualität, hochwertige Konturschärfe und große Abbildungsgenauigkeit und damit ein relativ geringer Nachbearbeitungsaufwand.

Falls das Bauteil mehrere eingegossene Führungskanäle aufweisen soll, können die dafür benötigten Rohre vorzugsweise als einzelne Verbindungsrohre eingebracht werden. Ferner kann es bei manchen Varianten vorteilhaft sein, mehrere Rohre jeweils zu einem Teilrohrsystem zu verbinden und mehrere Teilrohrsysteme in das Bauteil einzugießen. Welche Variante zu bevorzugen ist, hängt jeweils von der konkreten Aufgabenstellung ab.

In den zeichnungen sind Ausführungsbeispiele von erfindungsgemäßen und vorteilhaften Zylinderkurbelgehäusen schematisch dargestellt. Es zeigen:
- Fig. 1: einen ausschnittsweisen Querschnitt aus einem Zy- linderkurbelgehäuse nach dem Stand der Technik,
- Fig. 2: einen ausschnittsweisen Längsschnitt zu Fig. 1 (Stand der Technik),
- Fig. 3: einen ausschnittsweisen Querschnitt aus einem Zy- linderkurbelgehäuse gemäß einem ersten Ausführungs- beispiel eines ersten erfindungsgemäßen zylinder- kurbelgehäuse-Typs,
- Fig. 4: einen Längsschnitt zu Fig. 3 entsprechend Y-Y,
- Fig. 5: einen ausschnittsweisen Querschnitt aus einem Zy- linderkurbelgehäuse,
- Fig. 6: einen Längsschnitt zu Fig. 5 entsprechend X-X,
- Fig. 7: ein einzelnes Verbindungsrohr als einzugießender Führungskanal für ein Zylinderkurbelgehäuse,
- Fig. 8: ein einzugießendes Rohrsystem für ein Zylinderkur- belgehäuse,
- Fig. 9: einen ausschnittsweisen Querschnitt aus einem Zy- linderkurbelgehäuse gemäß einem zweiten Ausfüh- rungsbeispiel des ersten erfindungsgemäßen Zylin- derkurbelgehäuse-Typs,
- Fig. 10: ein vorteilhaftes Zylinderkurbelgehäuse in schema- tischer Ansicht von unten,
- Fig. 11: einenzweiten erfindungsgemäßen Zylinderkurbelge- häuse-Typ in einem ausschnittsweisen Querschnitt,
- Fig. 12a: ein anderes vorteilhaftes Zylinderkurbelgehäuse in einem ausschnittsweisen Querschnitt,
- Fig. 12b: einen ausschnittsweisen Längsschnitt entsprechend A-A aus Fig. 12a und
- Fig. 13: ein weiteres vorteilhaftes Zylinderkurbelgehäuse in einem ausschnittsweisen Querschnitt.

In dem in Fig. 1 ausschnittsweise gezeigten gegossenen Bauteil, hier ein Zylinderkurbelgehäuse 1, nach dem Stand der Technik sind ein Kurbelwellenlager 2 und ein Nockenwellenlager 3 sowie ein Hauptölkanal 4 (ein Hauptführungskanal) im Querschnitt dargestellt. Ferner sind längsgeschnittene Führungskanäle 5a, 5b zu erkennen, die von dem Hauptölkanal 4 zu dem Kurbelwellenlager 2 bzw. Nockenwellenlager 3 verlaufen und beim Motorbetrieb für die Schmierung von Nockenwellen- und Kurbelwellenlagern sorgen. Der von dem Nockenwellenlager 3 ausgehende Führungskanal 5c führt zu einem Anbauteil des Zylinderkurbelgehäuses 1, und zwar hier zu einem nicht dargestellten zylinderkopf. Die gezeigten Führungskanäle 5a, 5b, 5c sind nachträglich in das gegossene Zylinderkurbelgehäuse 1 eingebracht, d.h. gebohrt. Daher ist nur ein geradliniger Verlauf der Führungskanäle 5 möglich, und das Gehäuse 1 weist fertigungstechnisch bedingte Zugänge 6 nach außen auf (links zu erkennen), die später zu verschließen sind.

In Fig. 2 ist der Hauptölkanal 4 aus Fig. 1 längs geschnitten, und es sind mehrere davon abzweigende Führungskanäle 5b, die zu Lagern 3 für die Nockenwelle führen, zu erkennen. Ferner sind Aussparungen 22 im Konturenbereich des Zylinderkurbelgehäuses 1 dargestellt. Entsprechende Aussparungen 22 sind auch in den Fig. 4 und 6 zu erkennen.

Fig. 3 zeigt ein erfindungsgemäßes, gegossenes Bauteil für eine Brennkraftmaschine, das mindestens einen Führungskanal 5 aufweist, der ein fluides Medium zu einer Bedarfstelle weiterleitet. Und zwar handelt es sich um ein Zylinderkurbelgehäuse 1. Die Schnittlage entspricht dabei der aus Fig. 1.

Zu erkennen ist ein Führungskanal 5d, der in Form eines Rohres ausgebildet und beim Gießen des Zylinderkurbelgehäuses 1 mit eingegossen worden ist. Das als Führungskanal 5d eingegossene einzelne Verbindungsrohr 7 ist hier "koffergriffartig" gebogen ausgebildet. - Selbstverständlich kann ein Führungskanal 5d auch eine andere Formgebung bzw. einen anderen Verlauf als dargestellt haben. - Von einer Biegung 8 aus, verläuft dabei ein Abschnitt 7a zu einem Kurbelwellenlager 2 und ein anderer Abschnitt 7b zu einem Nockenwellenlager 3. Die Biegung 8 befindet sich an der Stelle, an der der Hauptölkanal 4, der bei diesem Ausführungsbeispiel auf herkömmliche Weise durch Bohren nachträglich eingebracht wird, verlaufen wird. Beim Einbringen des Hauptölkanales 4 durch Bohren wird das eingegossene Verbindungsrohr 7 durchbohrt und dadurch die Verbindung des Führungskanals 5d zum Hauptölkanal 4 hergestellt. Im Motorbetrieb gelangt Öl von dem Hauptölkanal 4 über die Abschnitte 7a, 7b des Führungskanals 5d bzw. Verbindungsrohres 7 zu dem jeweiligen Kurbelwellenlager 2 bzw. Nockenwellenlager 3. Die in das Nockenwellenlager 3 und das Kurbelwellenlager 2 hineinreichenden Enden des Führungskanales 5d sind gießtechnisch bedingt und werden im Rahmen der Nachbearbeitung entfernt. Der Führungskanal 5c zu dem Zylinderkopf ist bei diesem Ausführungsbeispiel durch Bohren eingebracht.

In dem Längsschnitt in Fig. 4 ist zu erkennen, daß in dem dargestellten ersten Ausführungsbeispiel mehrere einzelne Verbindungsrohre 7 als Führungskanäle 5 für die Mediumführung eingegossen sind, und zwar in die Schottwände 23. Die hier dargestellten "koffergriffartigen" Verbindungsrohre 7 münden mit einem Ende jeweils in einem Nockenwellenlager 3 und (unterbrochen durch den eingebohrten Hauptölkanal 4) mit dem anderen Ende in einem Kurbelwellenlager 2.

Selbstverständlich ist es auch möglich, anstelle eines gebogenen Verbindungsrohres z.B. zwei separate Rohre einzugießen, von denen eines in ein Kurbelwellenlager und das andere in ein Nockenwellenlager mündet. Ferner ist es auch möglich, nur ein oder mehrere Nockenwellenlager über einen Rohr-Führungskanal oder mehrere Rohr-Führungskanäle mit öl zu versorgen und die Kurbelwellenlager auf herkömmlichem Wege durch mechanisch eingebrachte Kanäle zu versorgen. Entsprechend kann/können ein oder mehrere Kurbelwellenlager über einen Rohr-Führungskanal oder mehrere Rohr-Führungskanäle mit Öl versorgt und die Nockenwellenlager auf herkömmlichem Wege durch mechanisch eingebrachte Kanäle versorgt werden.

In dem in den Fig. 5 und 6 dargestellten Zylinderkurbelgehäuse 1 sind der Hauptölkanal 4 sowie die Führungskanäle 5 zu den Nockenwellenlagern 3 und Kurbelwellenlagern 2 als eingegossene Rohre ausgebildet, und zwar ist dies durch ein verzweigtes, eingegossenes Rohrsystem 9 realisiert. Dazu sind Rohre mit den entsprechenden Abmessungen (Länge, Durchmesser, Querschnittsform usw.) vor dem Gießen zu einem Rohrsystem 9 verbunden worden, das anschließend in einem geeigneten Gießverfahren eingegossen worden ist.

In den Fig. 3 bis 6 nicht zu erkennen ist, daß die als Rohre eingegossenen Führungskanäle 5 nicht vollständig von Gußmaterial umgeben sein, d.h. in der Bauteilwandung verlaufen, müssen, sondern streckenweise auch freiliegend verlaufen können. Ferner können die Führungskanäle 5 auch einen gebogenen, an den Konturenverlauf angepaßten Verlauf aufweisen.

Fig. 7 zeigt ein verbindungsrohr 7 für einen "koffergriffartigen" Führungskanal 5d in verschiedenen Ansichten. Die zu erkennenden Kernstützen 10 dienen der seitlichen Abstützung während des Gießprozesses. Allerdings ist es auch möglich, ohne Kernstützen 10 auszukommen, wenn beispielsweise die Enden des Verbindungsrohres 7 in Gießkernen ausreichend fest verankert werden.

Fig. 8 zeigt beispielhaft ein Rohrsystem 9. Von einen Hauptführungskanal 9a zweigen mehrere Nebenführungskanäle 9b ab, die zu den einzelnen Bedarf stellen führen und diese mit dem entsprechenden Medium versorgen.

Bei dem in Fig. 9 dargestellten zweiten Ausführungsbeispiel eines Zylinderkurbelgehäuses 1 sind - entsprechend dem ersten Ausführungsbeispiel aus den Fig. 3 und 4 - mehrere einzelne, "koffergriffartige" Verbindungsrohre 7 als Führungskanäle 5d beim Gießen des Gehäuses eingegossen worden. Über die Abschnitte 7a, 7b werden dabei die Kurbelwellenlager 2 und die Nockenwellenlager 3 aus dem durch Bohren nachträglich eingebrachten Hauptölkanal 4, der die Verbindungsrohre 7 jeweils schneidet, mit Schmiermittel versorgt. Im Unterschied zu dem ersten Ausführungsbeispiel sind hier die Führungskanäle 5c zu den Zylinderköpfen nicht nachträglich in das Zylinderkurbelgehäuse 1 gebohrt, sondern ebenfalls in Form von beim Gießen des Gehäuses mit eingegossenen Rohren realisiert, wodurch vorteilhaft ein zusätzlicher Nachbearbeitungsschritt an dem Gußteil eingespart wird. Ein Verbindungsrohr 7 und ein Rohr für die Ausbildung des Führungskanales 5c sind dafür vor dem Gießen jeweils miteinander verbunden worden.

Selbstverständlich kann ein Führungskanal 5c zum Zylinderkopf auch an einer anderen Stelle als abgebildet von einem Verbindungsrohr 7 abzweigen. Ebenso ist es möglich, daß ein Führungskanal 5c nicht über ein Verbindungsrohre 7 mit Schmiermittel gespeist wird, sondern direkt vom gebohrten Hauptölkanal 4 (z.B. indem zur Ausbildung von Führungskanälen 5c zur Versorgung der Zylinderköpfe separate, entsprechend positionierte Rohre eingegossen werden). Ferner können auch die zu den Zylinderköpfen führenden, als eingegossene Rohre ausgebildeten Führungskanäle 5c Teil eines eingegossenen Rohrsystems (entsprechend dem in den Fig. 5 und 6 dargestellten Beispiel) sein und entweder direkt vom rohrförmigen Hauptölkanal 4 oder von Nebenführungskanälen 9b abzweigen. Darüber hinaus kann ein rohrförmiger Führungskanal 5c nicht vom Hauptölkanal 4, einem Verbindungsrohr 7, einem Nebenführungskanal 9b etc. abzweigen, sondern im Bereich eines Lagers (hier z.B. des Nockenwellenlagers 3, aber auch andere Lager sind möglich) in eine Nut eines Lagerringes münden und von dort mit Schmiermittel versorgt werden.

Fig. 10 zeigt ein weiteres vorteilhaftes Zylinderkurbelgehäuse 1 als gegossenes Bauteil für eine Brennkraftmaschine. Seitlich zu erkennen sind Ölwannenanschlußflächen 14, an denen eine ölwanne befestigbar ist. Das Zylinderkurbelgehäuse 1 weist mindestens einen Führungskanal 5e auf, der ein fluides Medium zu einer Bedarfstelle weiterleitet, in Form eines Rohres ausgebildet und beim Gießen des Zylinderkurbelgehäuses 1 mit eingegossen ist. Dieser als Rohr eingegossene Führungskanal 5e bildet eine Ölzuleitung 11 für die Kolbenkühlung, leitet also Öl als fluides Medium zu einer Bedarfstelle. Die Ölzuleitung 11 endet hier über eine Einsenkung 21 an einer Stirnseite 15 des Zylinderkurbelgehäuses 1 und wird von einer Ölpumpe aus mit Öl versorgt. Selbstverständlich könnte auch an einer anderen Stelle des Ölkreislaufes innerhalb des Zylinderkurbelgehäuses 1 Schmiermittel in die Ölzuleitung 11 eingespeist werden.

Tm gezeigten Ausführungsbeispiel werden mehrere Zylinder 12 vorteilhaft von einer gemeinsamen Ölzuleitung 11 aus versorgt. Dafür ist der eingegossene Rohr-Führungskanal 5e in Längserstreckung des Zylinderkurbelgehäuses 1, also quer zu den Zylindern 12 angeordnet. Er verläuft hier im Bereich der Kurbelräume an den unteren Zylinderbereichen in gewissem Abstand zu den Zylinderaußenwandungen. Zu erkennen ist, daß der Führungskanal 5e an die Form der Zylinder 12 angepaßt ist, so daß sich ein "wellenartig" gebogener Verlauf ergibt. Die Ölzuleitung 11 ist in dem Ausführungsbeispiel im wesentlichen freiliegend ausgebildet. An mehreren Stellen ist sie örtlich schellenartig mit Gußmaterial des Bauteils umgossen. Diese Gußhalterungen 13 bewirken einen festen Verbund von Ölzuleitung 11 und Bauteil. Die Gußhalterungen 13 bilden hier auch die Montagestellen für die nicht dargestellten Spritzdüsen- Die Spritzdüsen werden nachträglich mechanisch in die Ölzuleitung 11 eingebracht und jeweils derart ausgebildet und angeordnet, daß sie Schmiermittel gerichtet in einen Zylinderraum unter einen Kolbenboden spritzen. Dadurch werden die Kolben zum einen gekühlt und zum anderen die Zylinderwandungen geschmiert.

Durch den gebogenen, angepaßten Verlauf der Ölzuleitung 11 für die Kolbenkühlung und durch deren überwiegend freiliegende, nur örtlich von Gußmaterial umgebene Ausbildung wird gegenüber den bekannten, geradlinig in Gußmaterial gebohrten Ölzuleitungen eine wesentliche Gewichtsreduktion des Bauteiles und Einsparung an mechanischem Bearbeitungsaufwand erzielt.

Selbstverständlich könnte die Ölzuleitung 11 auch einen anderen Verlauf bzw, eine andere Anordnung aufweisen oder auch über die gesamte Länge oder größere Bereiche vollkommen umgossen sein. Ferner könnten auch mehrere Führungskanäle 5e, die Ölzuleitungen 11 für die Kolbenkühlung bilden, eingegossen sein. Falls erforderlich, könnte die Ölzuleitung 11 in ihrem Verlauf auch vorteilhaft unterschiedliche Querschnittsformen aufweisen.

Fig. 11 zeigt ein anderes erfindungsgemäßes Zylinderkurbelgehäuse 1 als gegossenes Bauteil für eine Brennkraftmaschine, das mindestens einen Führungskanal 5f aufweist, der ein fluides Medium zu einer Bedarfstelle weiterleitet, in Form eines Rohres ausgebildet und beim Gießen des Zylinderkurbelgehäuses 1 mit eingegossen ist. Bei dem her gezeigten erfindungsgemäßen Zylinderkurbelgehäuse 1 bildet der als Rohr eingegossene Führungskanal 5f eine Druckölleitung 16 zu einem Zylinderkopf.

Die als Rohr eingegossene Druckölleitung 16 wird hier direkt von einem Hauptölkanal 4 mit Schmiermittel versorgt. Durch das nachträglich Bohren des Hauptölkanales 4 ist in dem gezeigten Ausführungsbeispiel die Anbindung des Führungskanales 5f an den 6lkreislauf hergestellt. Alternativ könnte die Druckölleitung 16 auch von einem anderen Bereich des Ölhaushaltes innerhalb des Zylinderkurbelgehäuses 1 aus gespeist werden, indem sie z.B. vor dem Eingießen in das Zylinderkurbelgehäuse mit einer anderen ölführenden Leitung zu einem Rohrverbund verbunden worden ist (vgl. Fig. 9) oder indem sie in eine Nut eines Lagers mündet. Zahlreiche weitere vorteilhafte Varianten sind möglich.

Aufgrund eines Hindernisses 17 - exemplarisch dargestellt sind in dem gezeigten Ausführungsbeispiel eine Gewindebohrung 18 und eine andere Aussparung 19 - weist der als Rohr eingegossene Führungskanal 5f einen an den Konturenverlauf angepaßten Verlauf auf und ist hier "kurvenartig" gebogen. Selbstverständlich sind in Abhängigkeit konstruktiver Gegebenheiten andere Verlaufsformen möglich. Die Druckölleitung 16 ist hier in Längserstreckung vollständig mit Gußmaterial umgeben. Alternativ könnte sie, je nach konstruktiven Gegebenheiten vorteilhaft auch derart angeordnet sein, daß sie streckenweise ganz oder teilweise freiliegend verläuft. Ferner könnte sie in ihrem Verlauf vorteilhaft unterschiedliche Querschnittsformen aufweisen, um z.B. Engstellen im Zylinderkurbelgehäuse 1 zu überwinden.

Die in das Zylinderkurbelgehäuse 1 eingegossene Druckölleitung 16 zum Zylinderkopf endet an einer Zylinderkopfanschlußfläche 20. Die zweckmäßige Anzahl an als Rohr eingegossenen Druckölleitungen 16 für die Ölversorgung des Zylinderkopfes bzw. der Zylinderköpfe über das Zylinderkurbelgehäuse 1 hängt von der jeweiligen Bestückung des Motors ab.

Die Realisierung der Zylinderkopfölversorgung in Form eines eingegossenen Rohres bzw. mehrerer eingegossener Rohre ist für den Konstrukteur sehr vorteilhaft, da er seine Ölführung nicht geradlinig - wie im Falle des mechanischen Einbringens durch Bohren -, sondern gebogen und damit an die räumlichen Gegebenheiten angepaßt einbringen kann.

Die Fig. 12a und 12b zeigen noch ein anderes vorteilhaftes Zylinderkurbelgehäuse 1 als gegossenes Bauteil für eine Brennkraftmaschine, das mindestens einen Führungskanal 5g aufweist, der ein fluides Medium zu einer Bedarfstelle weiterleitet, in Form eines Rohres ausgebildet und beim Gießen des Zylinderkurbelgehäuses 1 mit eingegossen ist. Dieser als Rohr eingegossene Führungskanal 5g bildet eine Kraftstoffleitung 24 für die Versorgung einer Kraftstoffpumpe mit Kraftstoff als fluidem Medium. Durch die gebogene Linie 25 ist in Fig. 12a angedeutet, daß die Darstellung der eingegossenen Kraftstoffleitung 24 in einer anderen Schnittebene als der Rest der Zeichnung liegt.

Zu erkennen ist, daß hier vorteilhaft mehrere Führungskanäle 5g jeweils als Rohr in eine Außenwand 26 des Zylinderkurbelgehäuses 1 eingegossen sind, und zwar verlaufen sie in Längserstreckung des Zylinderkurbelgehäuses 1 (vgl. Fig. 12b). Dabei handelt es sich bei der mittleren Kraftstoffleitung 24 in dem gezeigten Beispiel um eine Kraftstoff-Zufuhrleitung und bei den äußeren Kraftstoffleitungen 24 jeweils um eine Kraftstoff-Rücklaufleitung. Selbstverständlich sind andere Anzahlen eingegossener Leitungen bzw. andere Bewegungen der Leitungen möglich. Ferner ist in Fig. 12a eine Aussparung 27 dargestellt, in die später eine Kraftstoffpumpe eingesetzt wird. Wie in dem ausschnittsweisen Längsschnitt in Fig. 12b zu erkennen ist, sind über die Länge der mittleren Kraftstoffleitung 24 mehrere Aussparungen 27 für Kraftstoffpumpen vorgesehen, wobei die Anzahl von der Zylinderzahl des jeweiligen Motors abhängt.

Im Zuge von Nachbearbeitungsmaßnahmen an dem gegossenen Bauteil wird in den Bereichen der Aussparungen 27 für die Kraftstoffpumpen jeweils die Kraftstoff-Zufuhrleitung angeschnitten bzw, durchtrennt und dadurch die Verbindungen zwischen Führungskanal 5g und Pumpen hergestellt. Öffnungen in den Kraftstoff-Rücklaufleitungen werden später ebenfalls mechanisch eingebracht. Durch eine Kraftstoffpumpe wird jeweils Kraftstoff aus der Zufuhrleitung entnommen und durch eine Anschlußleitung zu einer Einspritzdüse in einem Zylinderkopf gepumpt.

Gemäß dem Stand der Technik werden Kraftstoffleitungen in die Außenwand eines Zylinderkurbelgehäuses mechanisch als lange, gerade Bohrungen eingebracht. Das Eingießen einer oder mehrerer Kraftstoffleitung(en) als Rohr mit dem erfindungsgemäßen Herstellungsverfahren bietet die vorteilhafte Möglichkeit, daß der Führungskanal, falls erforderlich, gebogen sein kann. Er kann vorteilhaft überwiegend oder abschnittsweise freiliegend verlaufen, auch nicht runde Querschnittsformen aufweisen oder in seinem verlauf unterschiedliche Querschnittsformen haben. Dadurch ist z.B. eine Reduktion der Bauteilwandungsstärke möglich, was zu Einsparungen an Material und Gewicht sowie zu verringerten Herstellungskosten führt. Ferner kann der Verlauf der Leitungen optimiert werden. Da die Kraftstoffleitung(en) 24 im fertig gegossenen Bauteil bereits integriert vorliegen, ist der Arbeitsaufwand darüber hinaus insgesamt erheblich reduziert.

In dem in Fig. 12a und 12b gezeigten Ausführungsbeispiel eines vorteilhaften Zylinderkurbelgehäuses 1 ist zu erkennen, daß hier nur die Kraftstoff leitungen 24 als Rohre in das Gehäuse eingegossen sind. Die in einer Schottwand 23 verlaufenden Führungskanäle 5a, 5b für die Versorgung von Nockenwellenlager 3 und Kurbelwellenlager 2 mit Öl sowie ein Zufuhrkanal 5c zum Zylinderkopf sind hier nachträglich mechanisch durch Bohren eingebracht.

Die vorstehend beschriebenen erfindungsgemäßen und vorteilhaften Ausführungen an den zwei erfindungsgemäßen Zylinderkurbelgehäuse-Typen - und zwar a) Ölversorgung von Kurbelwellenlager bzw. Nockenwellenlager durch mehrere als Rohr eingegossene Führungskanäle (vgl. Fig. 3, 4 und 7), b) Ölversorgung für die Kolbenkühlung durch mindestens einen als Rohr eingegossenen Führungskanal (vgl. Fig. 10), c) Ölversorgung des Zylinderkopfes bzw. der Zylinderköpfe durch mindestens einen als Rohr eingegossenen Führungskanal (vgl. Fig. 9, 11), d) Vorsehen einer Kraftstoffleitung durch mindestens einen als Rohr eingegossenen Führungskanal (vgl. Fig. 12) - können vorteilhaft auch in einer zweckmäßigen Kombination an demselben Zylinderkurbelgehäuse realisiert sein.

Ein Beispiel einer derartigen vorteilhaften Kombination zeigt Fig. 13. Dort ist ein Zylinderkurbelgehäuse 1 zu erkennen, bei dem die Versorgung von Kurbelwellenlagern 2 und Nockenwellenlagern 3 mit Schmiermittel durch in die Schottwände 23 eingegossene gebogene Führungskanäle 5d verwirklicht ist (entsprechend dem in den Fig. 3 und 4 beschriebenen Ausführungsbeispiel). Zusätzlich ist hier ein als Rohr eingegossener Führungskanal 5c vorgesehen, der eine Druckölleitung 16 zu einem Zylinderkopf bildet. Anders als in dem in Fig. 11 gezeigten Ausführungsbeispiel wird dieser nicht direkt vom Hauptölkanal 4 aus mit Öl versorgt, sondern zweigt von dem eingegossenen Führungskanal 5d ab. Darüber hinaus sind als Rohre eingegossene Führungskanäle 5g vorhanden, die Kraftstoffleitungen 24 (Zufuhrleitung und Rücklaufleitungen) für die Versorgung einer Kraftstoffpumpe bilden (entsprechend dem Ausführungsbeispiel von Fig. 12).

Zahlreiche weitere Kombinationen sind vorteilhaft zu verwirklichen, z.B. eine eingegossene Lagerversorgung über gesonderte Verbindungsrohre 7 i.V.m. einer eingegossenen Zuleitung 11 für die Kolbenkühlung; eine eingegossene Zuleitung 11 für die Kolbenkühlung i.V.m. einer eingegossenen Kraftstoffleitung 24; eine eingegossene Druckölleitung 16 zum Zylinderkopf i.V.m. einer eingegossenen Kraftstoffleitung 24 usw.

Die für die Ölversorgung und die Kraftstoffversorgung dargestellten Führungskanäle 5 können entsprechend auch auf Führungskanäle 5 für ein anderes Medium übertragen werden.

Die Erfindung wurde vorliegend für ein Zylinderkurbelgehäuse 1 beschrieben, wobei das Zylinderkurbelgehäuse einteilig oder mehrteilig ausgebildet sein kann.

### Bezugszeichenliste

- 1: Zylinderkurbelgehäuse
- 2: Kurbelwellenlager
- 3: Nockenwellenlager
- 4: Hauptölkanal
- 5: Führungskanal (allgemein)
- 5a: Führungskanal
- 5b: Führungskanal
- 5c: Führungskanal
- 5d: Führungskanal
- 5e: Führungskanal
- 5f: Führungskanal
- 5g: Führungskanal
- 6: Zugang
- 7: Verbindungsrohr
- 7a: Abschnitt von 7
- 7b: Abschnitt von 7
- 8: Biegung
- 9: Rohrsystem
- 9a: Hauptführungskanal
- 9b: Nebenführungskanal
- 10: Kernstütze
- 11: Ölzuleitung für die Kolbenkühlung
- 12: Zylinder
- 13: Gußhalterung
- 14: Ölwannenanschlußfläche
- 15: Stirnseite von 1
- 16: Druckölleitung
- 17: Hindernis
- 18: Gewindebohrung
- 19: Aussparung
- 20: Zylinderkopfanschlußfläche
- 21: Einsenkung
- 22: Aussparung
- 23: Schottwand
- 24: Kraftstoffleitung
- 25: gebogene Linie
- 26: Außenwand
- 27: Aussparung für Kraftstoffpumpe

## Patentansprüche

1. Gegossenes Bauteil für eine Brennkraftmaschine, wobei es sich bei dem Bauteil um ein Zylinderkurbelgehäuse (1) handelt, das mindestens einen Führungskanal (5, 5d) aufweist, der in Form eines Rohres ausgebildet und beim Gießen des Bauteiles mit eingegossen ist und der ein fluides Medium zu einer Bedarfstelle weiterleitet, wobei es sich bei dem fluiden Medium um Öl und bei dem mindestens einen Führungskanal (5, 5d) um eine Ölzuleitung zu einem zu schmierenden Kurbelwellenlager (2) und/oder Nockenwellenlager (3) als Bedarfstelle handelt,
**dadurch gekennzeichnet,**
**dass** das Zylinderkurbelgehäuse (1) mehrere eingegossene Führungskanäle (5, 5d) umfasst, die jeweils als einzelnes Verbindungsrohr (7) für die Mediumführung eingebracht sind, wobei die Verbindungsrohre (7) jeweils gebogen sind und jeweils eine Biegung (8) aufweisen, von der aus ein Abschnitt (7a) zu einem Kurbelwellenlager (2) und ein anderer Abschnitt (7b) zu einem Nockenwellenlager (3) verläuft, wobei sich die Biegungen (8) der eingegossenen Verbindungsrohre (7) jeweils an den Stellen befinden, an denen ein durch Bohren nachträglich eingebrachter Hauptölkanal (4) verläuft, so dass durch das Einbringen des Hauptölkanales (4) die-Verbindungsrohre (7) durchbohrt sind und **dadurch** jeweils eine Verbindung der Verbindungsrohre (7) zum Hauptölkanal (4) hergestellt ist.

2. Gegossenes Bauteil nach Anspruch 1,
**dadurch gekennzeichnet,**
**dass** die Verbindungsrohre (7) an den Konturenverlauf angepasst, vorteilhaft "koffergriffartig" gebogen, ausgebildet sind.

3. Gegossenes Bauteil nach Anspruch 1 oder 2,
**dadurch gekennzeichnet,**
**dass** das Zylinderkurbelgehäuse (1) mindestens einen als Rohr eingegossenen Führungskanal (5c) für Öl umfasst, der zu einem Zylinderkopf führt.

4. Gegossenes Bauteil nach Anspruch 3,
**dadurch gekennzeichnet,**
**dass** der mindestens eine Führungskanal (5c) zum Zylinderkopf von einem einzelnen Verbindungsrohr (7) abzweigt.

5. Gegossenes Bauteil nach Anspruch 3,
**dadurch gekennzeichnet,**
**dass** der mindestens eine Führungskanal (5c) zum zylinderkopf ein separat eingegossenes Rohr ist, das direkt von einem gebohrten Hauptölkanal mit Öl versorgt wird.

6. Gegossenes Bauteil nach Anspruch 3,
**dadurch gekennzeichnet,**
**dass** der mindestens eine Führungskanal (5c) zum Zylinderkopf im Bereich eines Lagers in eine Nut eines Lagerringes mündet und von dort aus mit Öl versorgt wird.

7. Gegossenes Bauteil nach einem der vorhergehenden Ansprüche,
**dadurch gekennzeichnet,**
**dass** das Zylinderkurbelgehäuse (1) mindestens einen als Rohr eingegossenen Führungskanal (5e) umfasst, der eine Zuleitung (11) für die Kolbenkühlung bildet.

8. Gegossenes Bauteil nach Anspruch 7,
**dadurch gekennzeichnet,**
**dass** die Zuleitung (11) für die Kolbenkühlung im wesentlichen freiliegend ausgebildet ist und an mehreren Stellen örtlich schellenartig mit Gussmaterial des Bauteiles umgossen ist, so dass Gusshalterungen (13) gebildet sind, und
**dass** die Gusshalterungen (13) Montagestellen für Spritzdüsen sind, die nachträglich mechanisch in die Zuleitung (11) für die Kolbenkühlung eingebracht werden und die jeweils derart ausgebildet und angeordnet sind, dass sie Schmiermittel gerichtet in einen Zylinderraum unter einen Kolbenboden spritzen.

9. Gegossenes Bauteil nach Anspruch 8,
**dadurch gekennzeichnet,**
**dass** die Zuleitung (11) für die Kolbenkühlung in Längserstreckung des Zylinderkurbelgehäuses (1) angeordnet ist und dass mehrere Zylinder (12) von einer gemeinsamen Zuleitung (11) aus mit Öl versorgt sind.

10. Gegossenes Bauteil nach einem der vorhergehenden Ansprüche,
**dadurch gekennzeichnet,**
**dass** das zylinderkurbelgehäuse (1) mindestens einen als Rohr eingegossenen Führungskanal (5g) umfasst, der eine Kraftstoffleitung (24) für die Versorgung einer Kraftstoffpumpe bildet.

11. Gegossenes Bauteil nach Anspruch 10,
**dadurch gekennzeichnet,**
**dass** die Kraftstoffleitung (24) in Längserstreckung des Zylinderkurbelgehäuses (1) verläuft und
**dass** die Kraftstoffleitung (24) eine Kraftstoff-Zufuhrleitung bildet und in dem Zylinderkurbelgehäuse (1) über die Länge der Kraftstoff-Zufuhrleitung mehrere Aussparungen (27) für Kraftstoffpumpen vorgesehen sind, in die später Kraftstoffpumpen eingesetzt werden, wobei die Kraftstoff-Zuführleitung durch Nachbearbeitungsmaßnahmen an dem gegossenen Zylinderkurbelgehäuse (1) jeweils in den Bereichen der Aussparungen (27) angeschnitten bzw. durchtrennt ist, wodurch die Verbindungen zwischen Führungskanal (5g) und Kraftstoffpumpen hergestellt sind.

12. Gegossenes Bauteil nach Anspruch 11,
**dadurch gekennzeichnet,**
**dass** eine als Rohr eingegossene Kraftstoffleitung (24) eine Kraftstoff-Rücklaufleitung bildet.

13. Gegossenes Bauteil für eine Brennkraftmaschine, wobei es sich bei dem Bauteil um ein Zylinderkurbelgehäuse (1) handelt, das mindestens einen Führungskanal (5, 5f) aufweist, der in Form eines Rohres ausgebildet und beim Gießen des Bauteiles mit eingegossen ist und der ein fluides Medium zu einer Bedarfstelle weiterleitet, wobei es sich bei dem fluiden Medium um Öl handelt,
**dadurch gekennzeichnet,**
**dass** der als Rohr eingegossene mindestens eine Führungskanal (5f) eine Druckölleitung (16) zu einem Zylinderkopf bildet und
**dass** das eine Ende der Druckölleitung (16) in einem Bereich angeordnet ist, in dem der nachträglich durch Bohren eingebrachte Hauptölkanal (4) verläuft, so dass durch das nachträgliche Bohren des Hauptölkanales (4) die Anbindung des Führungskanales (5f) an den Ölkreislauf hergestellt ist, und das andere Ende der Druckölleitung (16) an einer Zylinderkopfanschlussfläche (20) endet.

14. Gegossenes Bauteil nach Anspruch 13,
**dadurch gekennzeichnet,**
**dass** die Druckölleitung (16) einen gebogenen, an den Konturenverlauf des Zylinderkurbelgehäuses (1) angepassten Verlauf aufweist.

15. Gegossenes Bauteil nach Anspruch 13 oder 14,
**dadurch gekennzeichnet,**
**dass** das Zylinderkurbelgehäuse (1) mindestens einen als Rohr eingegossenen Führungskanal (5g) umfasst, der eine Kraftstoffleitung (24) für die Versorgung einer Kraftstoffpumpe bildet.

16. Gegossenes Bauteil nach Anspruch 15,
**dadurch gekennzeichnet,**
**dass** die Kraftstoffleitung (24) in Längserstreckung des Zylinderkurbelgehäuses (1) verläuft und
**dass** die Kraftstoffleitung (24) eine Kraftstoff-Zufuhrleitung bildet und in dem zylinderkurbelgehäuse (1) über die Länge der Kraftstoff-Zufuhrleitung mehrere Aussparungen (27) für Kraftstoffpumpen vorgesehen sind, in die später Kraftstoffpumpen eingesetzt werden, wobei die Kraftstoff-Zufuhrleitung durch Nachbearbeitungsmaßnahmen an dem gegossenen Zylinderkurbelgehäuse (1) jeweils in den Bereichen der Aussparungen (27) angeschnitten bzw. durchtrennt ist, wodurch die verwindungen zwischen Führungskanal (5g) und Kraftstoffpumpen hergestellt sind.

17. Gegossenes Bauteil nach Anspruch 16,
**dadurch gekennzeichnet,**
**dass** eine als Rohr eingegossene Kraftstoffleitung (24) eine Kraftstoff-Rücklaufleitung bildet.

18. Gegossenes Bauteil nach einem der Ansprüche 13 bis 17,
**dadurch gekennzeichnet,**
**dass** das Zylinderkurbelgehäuse mindestens einen als Rohr eingegossenen Führungskanal (5e) umfasst, der eine Zuleitung (11) für die Kolbenkühlung bildet,
**dass** die Zuleitung (11) für die Kolbenkühlung im wesentlichen freiliegend ausgebildet ist und an mehreren Stellen örtlich schellenartig mit Gussmaterial des Bauteiles umgossen ist, so dass Gusshalterungen (13) gebildet sind, und
**dass** die Gusshalterungen (13) Montagestellen für Spritzdüsen sind, die nachträglich mechanisch in die Zuleitung (11) für die Kolbenkühlung eingebracht werden und die jeweils derart ausgebildet und angeordnet sind, dass sie Schmiermittel gerichtet in einen Zylinderraum unter einen Kolbenboden spritzen.

19. Gegossenes Bauteil nach Anspruch 18,
**dadurch gekennzeichnet,**
**dass** die Zuleitung (11) für die Kolbenkühlung in Längserstreckung des Zylinderkurbelgehäuses (1) angeordnet ist und dass mehrere Zylinder (12) von einer gemeinsamen Zuleitung (11) aus mit Öl versorgt sind.

20. Gegossenes Bauteil nach einem der vorhergehenden Ansprüche,
**dadurch gekennzeichnet,**
**dass** mindestens ein eingegossener Führungskanal (5, 5c, 5d, 5e, 5f, 5g) derart angeordnet ist, dass er streckenweise ganz oder teilweise freiliegend verläuft.

21. Gegossenes Bauteil nach einem der vorhergehenden Ansprüche
**dadurch gekennzeichnet,**
**dass** mindestens ein eingegossener Führungskanal (5, 5c, 5d, 5e, 5f, 5g) in seinem Verlauf unterschiedliche Querschnittsformen aufweist.

22. Verfahren zum Herstellen eines gegossenen Bauteiles für eine Brennkraftmaschine, wobei es sich bei dem Bauteil um ein Zylinderkurbelgehäuse (1) handelt, das mindestens einen Führungskanal (5) aufweist, der ein fluides Medium zu einer Bedarfstelle weiterleitet, wobei für die Bildung des mindestens einen Führungskanales (5) ein Rohr mit dem gewünschten Verlauf in eine zum Gießen benötigte Gießform eingebaut oder in einen Gießkern eingebracht oder in ein verlorenes Modell bzw. in dessen Formmedium-Hohlraumfüllung eingearbeitet wird und anschließend das Bauteil mit dem jeweils einzusetzenden Gießverfahren gegossen wird,
**dadurch gekennzeichnet,**
**dass** für die Bildung von Ölzuleitungen zu den Bedarfstellen Kurbelwellenlager (2) bzw. Nockenwellenlager (3) mehrere einzelne Verbindungsrohre (7) als Führungskanäle (5, 5d) für die Medienführung in das Zylinderkurbelgehäuse (1) eingegossen sind, wobei beim Einbringen des Hauptölkanals (4) durch Bohren die eingegossenen Verbindungsrohre (7) durchbohrt werden und **dadurch** die Verbindung der Führungskanäle (5, 5d) zum Hauptölkanal (4) hergestellt wird, so dass im Motorbetrieb Öl vom Hauptölkanal (4) über die Verbindungsrohre (7) zu den Kurbelwellenlagern (2) bzw. Nockenwellenlagern (3) gelangt.

23. Verfahren nach Anspruch 22,
**dadurch gekennzeichnet,**
**dass** das Bauteil in einen Gießverfahren mit verlorener Form gegossen wird.

24. Verfahren nach Anspruch 22,
**dadurch gekennzeichnet,**
**dass** das Bauteil in einem Gießverfahren mit Dauerform gegossen wird.

25. Verfahren nach Anspruch 22 ,
**dadurch gekennzeichnet,**
**dass** das Bauteil im Lost Foam Verfahren gegossen wird.

## Claims

1. A cast part for an internal combustion engine, the part being a cylinder crankcase (1), which has at least one guide duct (5, 5d), which is implemented in the form of a tube and is embedded inside the part when the latter is cast and which leads a fluid medium to a required location, the fluid medium being oil and the at least one guide duct (5, 5d) being an oil supply line to a crankshaft bearing (2) and/or camshaft bearing (3) to be lubricated as the required location,
**characterized in that**
the cylinder crankcase (1) comprises multiple embedded guide ducts (5, 5d) which are each introduced as an individual connection tube (7) for guiding the medium, the connection tubes (7) being each bent and each having a bend (8) from which one section (7a) runs to a crankshaft bearing (2) and another section (7b) runs to a camshaft bearing (3), the bends (8) of the embedded connection tubes (7) each being located at positions at which a main oil duct (4) subsequently introduced through drilling runs, so that by introducing the main oil duct (4), the connection tubes (7) are drilled through and a connection of the connection tubes (7) to the main oil duct (4) is thus produced in each case.

2. The cast part according to Claim 1,
**characterized in that**
the connection tubes (7) are implemented as tailored to the contour course, advantageously bent "like a suitcase handle".

3. The cast part according to Claim 1 or 2,
**characterized in that**
the cylinder crankcase (1) comprises at least one guide duct (5c) for oil, embedded as a tube, which leads to a cylinder head.

4. The cast part according to Claim 3,
**characterized in that**
the at least one guide duct (5c) to the cylinder head branches off from an individual connection tube (7).

5. The cast part according to Claim 3,
**characterized in that**
the at least one guide duct (5c) to the cylinder head is a separately embedded tube which is supplied with oil directly from a drilled main oil duct.

6. The cast part according to Claim 3,
**characterized in that**
the at least one guide duct (5c) to the cylinder head leads in the region of a bearing into a groove of a bearing ring and is supplied with oil from there.

7. The cast part according to one of the preceding Claims,
**characterized in that**
the cylinder crankcase (1) comprises at least one guide duct (5e) embedded as a tube, which forms a supply line (11) for piston cooling.

8. The cast part according to Claim 7,
**characterized in that**
the supply line (11) for piston cooling is implemented as essentially exposed and is locally enclosed with cast material of the part, like a "shell", at multiple locations so that cast supports (13) are formed and the cast supports (13) are mounting points for spray nozzles, which can be subsequently mechanically introduced into the supply line (11) for piston cooling and which are each implemented and positioned in such a way that they spray lubricant directed into a cylinder chamber below a piston floor.

9. The cast part according to Claim 8,
**characterized in that**
the supply line (11) for piston cooling is positioned in the longitudinal extension of the cylinder crankcase (1) and multiple cylinders (12) are supplied with oil from a shared supply line (11).

10. The cast part according to one of the preceding Claims,
**characterized in that**
the cylinder crankcase (1) comprises at least one guide duct (5g) embedded as a tube, which forms a fuel line (24) for supplying a fuel pump.

11. The cast part according to Claim 10,
**characterized in that**
the fuel line (24) is positioned in the longitudinal extension of the cylinder crankcase (1) and the fuel line (24) is a fuel supply line and multiple openings (27) for fuel pumps, into which fuel pumps are inserted later, are provided in the cylinder crankcase (1) over the length of the fuel supply line, the fuel supply line being cut and/or cut through in the regions of each of the openings (27) in the course of finishing measures on the cast cylinder crankcase (1) and the connections between guide duct (5g) and fuel pumps being thus produced.

12. The cast part according to Claim 11,
**characterized in that**
a fuel line (24) embedded as a tube is a fuel return line.

13. A cast part for an internal combustion engine, the part being a cylinder crankcase (1), which has at least one guide duct (5, 5f), which is implemented in the form of a tube and is embedded inside the part when the latter is cast and which leads a fluid medium to a required location, the fluid medium being oil,
**characterized in that**
the at least one guide duct (5f) embedded as a tube forms a pressurized oil line (16) to a cylinder head and
one end of the pressurized oil line (16) is positioned in a region in which the main oil duct (4) subsequently introduced through drilling runs so that the connection of the guide duct (5f) to the oil loop is produced through the subsequent drilling of the main oil duct (4), and the other end of the pressurized oil line (16) ends at a cylinder head connection surface (20).

14. The cast part according to Claim 13,
**characterized in that**
the pressurized oil line (16) has a bent course tailored to the contour course of the cylinder crankcase (1).

15. The cast part according to Claim 13 or 14,
**characterized in that**
the cylinder crankcase (1) comprises at least one guide duct (5g) embedded as a tube, which forms a fuel line (24) for supplying a fuel pump.

16. The cast part according to Claim 15,
**characterized in that**
the fuel line (24) is positioned in the longitudinal extension of the cylinder crankcase (1) and the fuel line (24) is a fuel supply line and multiple openings (27) for fuel pumps, into which fuel pumps are inserted later, are provided in the cylinder crankcase (1) over the length of the fuel supply line, the fuel supply line being cut and/or cut through in the regions of each of the openings (27) in the course of finishing measures on the cast cylinder crankcase (1) and the connections between guide duct (5g) and fuel pumps being thus produced.

17. The cast part according to Claim 16,
**characterized in that**
a fuel line (24) embedded as a tube is a fuel return line.

18. The cast part according to one of the Claims 13 to 17,
**characterized in that**
the cylinder crankcase (1) comprises at least one guide duct (5e) embedded as a tube, which forms a supply line (11) for piston cooling, and the supply line (11) for piston cooling is implemented as essentially exposed and is locally enclosed with cast material of the part, like a "shell", at multiple locations so that cast supports (13) are formed and the cast supports (13) are mounting points for spray nozzles, which can be subsequently mechanically introduced into the supply line (11) for piston cooling and which are each implemented and positioned in such a way that they spray lubricant directed into a cylinder chamber below a piston floor.

19. The cast part according to Claim 18,
**characterized in that**
the supply line (11) for piston cooling is positioned in the longitudinal extension of the cylinder crankcase (1) and multiple cylinders (12) are supplied with oil from a shared supply line (11).

20. The cast part according to one of the preceding Claims,
**characterized in that**
at least one embedded guide duct (5, 5c, 5d, 5e, 5f, 5g) is positioned in such a way that it runs partially or completely exposed in some regions.

21. The cast part according to one of the preceding Claims,
**characterized in that**
at least one embedded guide duct (5, 5c, 5d, 5e, 5f, 5g) has different cross-sectional shapes in its course.

22. A method for manufacturing a cast part for an internal combustion engine, the part being a cylinder crankcase (1), which has at least one guide duct (5), which leads a fluid medium to a required location, wherein, to form the at least one guide duct (5), a tube having the desired course is installed in a casting mold required for casting or is introduced into a casting core or is incorporated into a lost model and/or into its form medium cavity filler and subsequently the part is cast using the casting method to be employed in each case,
**characterized in that**
in order to form oil supply lines to the required locations crankshaft bearing (2) and/or camshaft bearing (3), multiple individual connection tubes (7) are embedded inside the cylinder crankcase (1) as guide ducts (5, 5d) for guiding the medium,
the embedded connection tubes (7) being drilled through when introducing the main oil duct (4) by means of drilling and the connection of the guide ducts (5, 5d) to the main oil duct (4) being thus produced, so that oil reaches the crankshaft bearings (2) and/or camshaft bearings (3) from the main oil duct (4) via the connection tubes (7) in engine operation.

23. The method according to Claim 22,
**characterized in that**
the part is cast in a casting method using a lost mold.

24. The method according to Claim 22,
**characterized in that**
the part is cast in a casting method using a permanent mold.

25. The method according to Claim 22,
**characterized in that**
the part is cast in the lost foam method.

## Revendications

1. Pièce coulée destinée à un moteur à combustion interne, la pièce étant un carter de vilebrequin (1) comportant au moins un canal de guidage (5, 5d) conçu sous la forme d'un tuyau et coulé ensemble avec la pièce, permettant de guider un fluide vers un point de consommation, le fluide étant de l'huile et l'au moins un canal de guidage (5, 5d) étant une alimentation en huile vers un palier de vilebrequin (2) et/ou un palier d'arbre à cames (3) en tant que point de consommation,
**caractérisée en ce que**
le carter de vilebrequin (1) comprend plusieurs canaux de guidage coulés (5, 5d), qui sont intégrés en tant que tuyaux de liaison individuels (7) pour le guidage du fluide, les tuyaux de guidage (7) étant courbés respectivement et comportant chacun une courbure (8), à partir de laquelle une section (7a) s'étend jusqu'à un palier de vilebrequin (2) et une autre section (7b) s'étend jusqu'à un palier d'arbre à cames (3), la courbure (8) des tuyaux de liaison coulés (7) étant située respectivement aux endroits où s'étend un canal d'huile principal (4) intégré ultérieurement par perçage, de sorte que l'intégration du canal d'huile principal (4) perce à travers les tuyaux de liaison (7) et qu'une liaison est respectivement établie entre les tuyaux de liaison (7) et le canal d'huile principal (4).

2. Pièce coulée selon la revendication 1,
**caractérisée en ce que**
les tuyaux de liaison (7) sont adaptés au trajet du contour, avantageusement courbés à la manière d'une "poignée de valise".

3. Pièce coulée selon la revendication 1 ou 2,
**caractérisée en ce que**
le carter de vilebrequin (1) comprend au moins un canal de guidage (5c) coulé en tant que tuyau pour l'huile, qui mène vers une culasse.

4. Pièce coulée selon la revendication 3,
**caractérisée en ce que**
l'au moins un canal de guidage (5c) vers la culasse bifurque à partir d'un tuyau de liaison individuel (7).

5. Pièce coulée selon la revendication 3,
**caractérisée en ce que**
l'au moins un canal de guidage (5c) vers la culasse est un tuyau coulé séparément, qui est alimenté en huile directement par un canal d'huile percé.

6. Pièce coulée selon la revendication 3,
**caractérisée en ce que**
l'au moins un canal de guidage (5c) vers la culasse débouche dans une rainure d'une bague de palier, dans la région d'un palier, et est alimenté en huile depuis cet endroit.

7. Pièce coulée selon l'une des revendications précédentes,
**caractérisée en ce que**
le carter de vilebrequin (1) comprend au moins un canal de guidage (5e) coulé en tant que tuyau, qui constitue une alimentation (11) pour le refroidissement des pistons.

8. Pièce coulée selon la revendication 7
**caractérisée en ce que**
l'alimentation (11) pour le refroidissement des pistons est conçue essentiellement à découvert, tout en étant enrobée localement dans le matériau de coulage de la pièce, par endroits, à la manière d'une coque, de manière à former des supports coulés (13) et à ce que les supports coulés (13) constituent des points de montage pour des buses, qui sont par la suite intégrées mécaniquement dans l'alimentation (11) pour le refroidissement des pistons, et qui sont respectivement conçues et disposées de telle façon, qu'elles injectent du lubrifiant de façon dirigée dans un espace de cylindre, sous un fond de piston.

9. Pièce coulée selon la revendication 8,
**caractérisée en ce que**
l'alimentation (11) pour le refroidissement des pistons est disposée dans le sens longitudinal du carter de vilebrequin (1) et **en ce que** plusieurs cylindres (12) sont alimentés en huile par une alimentation commune (11).

10. Pièce coulée selon l'une des revendications précédentes,
**caractérisée en ce que**
le carter de vilebrequin (1) comprend au moins un canal de guidage (5g) coulé en tant que tuyau, qui forme une conduite de carburant (24) pour l'alimentation d'une pompe à carburant.

11. Pièce coulée selon la revendication 10,
**caractérisée en ce que**
la conduite de carburant (24) s'étend dans le sens longitudinal du carter de vilebrequin (1) et **en ce que** la conduite de carburant (24) forme une conduite d'alimentaiton en carburant, et **en ce que** plusieurs évidements (27) pour pompes à carburant sont prévus dans le carter de vilebrequin (1) dans la longueur de la conduite d'alimentation en carburant, dans lesquels des pompes à carburant sont ensuite introduites, la conduite d'alimentation en carburant étant entaillée resp. rompue respectivement dans les régions des évidements (27), par des mesures de traitement ultérieur sur le carter de vilebrequin coulé (1), ce qui permet de réaliser les liaisons entre la canal de guidage (5g) et les pompes à carburant.

12. Pièce coulée selon la revendication 11,
**caractérisée en ce que**
une conduite de carburant (24) coulée en tant que tuyau forme une conduite de retour de carburant.

13. Pièce coulée pour moteur à combustion interne, dans laquelle la pièce est un carter de vilebrequin (1) comportant au moins un canal de guidage (5, 5f) conçu sous la forme d'un tuyau et coulé pendant le coulage de la pièce, permettant de guider un fluide vers un point de consommation, le fluide étant de l'huile,
**caractérisée en ce que**
l'au moins un canal de guidage (5f) coulé en tant que tuyau forme une conduite de pression d'huile (16) vers une culasse, et
l'une des extrémités de la conduite de pression d'huile (16) est disposée dans une région où s'étend le canal d'huile principal (4) intégré par la suite par perçage, si bien que le perçage ultérieur du canal d'huile principal (4) permet de réaliser la liaison entre le canal de guidage (5f) et le circuit d'huile, et l'autre extrémité de la conduite de pression d'huile (16) se termine au niveau d'une surface de raccordement de culasse (20).

14. Pièce coulée selon la revendication 13,
**caractérisée en ce que**
la conduite de pression d'huile (16) présente un trajet adapté au trajet des contours du carter de vilebrequin (1).

15. Pièce coulée selon la revendication 13 ou 14,
**caractérisée en ce que**
le carter de vilebrequin (1) comprend au moins un canal de guidage (5g) coulé en tant que tuyau, qui forme une conduite de carburant (24) pour l'alimentation d'une pompe à carburant.

16. Pièce coulée selon la revendication 15,
**caractérisée en ce que**
la conduite de carburant (24) s'étend dans le sens longitudinal du carter de vilebrequin (1) et **en ce que** la conduite de carburant (24) forme une conduite d'alimentaiton en carburant, et **en ce que** plusieurs évidements (27) pour pompes à carburant sont prévus dans le carter de vilebrequin dans la longueur de la conduite d'alimentation en carburant, dans lesquels des pompes à carburant sont introduites ultérieurement, la conduite d'alimentation en carburant étant entaillée resp. rompue respectivement dans les régions des évidements (27), par des mesures de traitement ultérieur sur le carter de vilebrequin coulé (1), ce qui permet de réaliser les liaisons entre la canal de guidage (5g) et les pompes à carburant.

17. Pièce coulée selon la revendication 16,
**caractérisée en ce que**
une conduite de carburant (24) coulée en tant que tuyau forme une conduite de retour de carburant.

18. Pièce coulée selon l'une des revendications 13 à 17,
**caractérisée en ce que**
le carter de vilebrequin comprend au moins un canal de guidage (5e) coulé en tant que tuyau, qui forme une alimentation (11) pour le refroidissement des pistons, **en ce que** l'alimentation (11) pour le refroidissement des pistons est conçue essentiellement à découvert, tout en étant enrobée localement dans le matériau de coulage de la pièce, par endroits, à la manière d'une coque, de manière à former des supports coulés (13) et à ce que les supports coulés (13) constituent des points de montage pour des buses, qui sont par la suite intégrées mécaniquement dans l'alimentation (11) pour le refroidissement des pistons, et qui sont respectivement conçues et disposées de telle façon, qu'elles injectent du lubrifiant de façon dirigée dans un espace de cylindre, sous un fond de piston.

19. Pièce coulée selon la revendication 18,
**caractérisée en ce que**
l'alimentation (11) pour le refroidissement des pistons est disposée dans le sens longitudinal du carter de vilebrequin (1) et **en ce que** plusieurs cylindres (12) sont alimentés en huile par une alimentation commune (11).

20. Pièce coulée selon l'une des revendications précédentes,
**caractérisée en ce que**
au moins un canal de guidage coulé (5, 5c, 5d, 5e, 5f, 5g) est disposé de telle manière, qu'il s'étend complètement ou partiellement à découvert sur certains tronçons.

21. Pièce coulée selon l'une des revendications précédentes,
**caractérisée en ce que**
au moins un canal de guidage coulé (5, 5c, 5d, 5e, 5f, 5g) présente des sections transversales variables le long de son trajet.

22. Procédé pour la fabrication d'une pièce coulée destinée à un moteur à combustion interne, la pièce étant un carter de vilebrequin (1) comportant au moins un canal de guidage (5) permettant de guider un fluide vers un point de consommation, un tuyau avec un trajet au choix étant intégré dans un moule pour le coulage ou dans un noyau de coulage ou dans un modèle perdu resp. incorporé dans le matériau de remplissage de l'espace creux de celui-ci, en vue de la formation de l'au moins un canal de guidage (5), et la pièce étant ensuite coulée à l'aide du processus de coulage approprié,
**caractérisé en ce que**
pour la formation de conduites d'alimentaiton en huile vers des points de consommation tels que le palier de vilebrequin (2) resp. le palier d'arbre à cames (3), plusieurs tuyaux de liaison individuels (7) sont coulés dans le carter de vilebrequin (1) en tant que canaux de guidage (5, 5d) pour le guidage du fluide, l'incorporation du canal d'huile principal (4) par perçage permettant de percer à travers les tuyaux de liaison (7) de manière à établir une liaison entre les canaux de guidage (5, 5d) et le canal d'huile principal (4), si bien que pendant le fonctionnement du moteur, de l'huile est conduite à partir du canal d'huile principal (4) vers les paliers de vilebrequin (2) resp. les paliers d'arbre à cames (3) en passant par les tuyaux de liaison (7).

23. Procédé selon la revendication 22,
**caractérisé en ce que**
la pièce est coulée avec un moule perdu au cours d'une opération de coulage.

24. Procédé selon la revendication 22,
**caractérisé en ce que**
la pièce est coulée avec un moule permanent au cours d'une opération de coulage.

25. Procédé selon la revendication 22,
**caractérisé en ce que**
la pièce est coulée à l'aide d'une opération de Lost Foam.
